# EUROPÄISCHE PATENTSCHRIFT

(11) **EP 3 824 766 B1**
(45) Veröffentlichungstag und Bekanntmachung des Hinweises auf die Patenterteilung: **17.08.2022**
(21) Anmeldenummer: 20208304.4
(22) Anmeldetag: 18.11.2020
(51) Int. Cl.: A47C 1/032, A47C 7/44

(54) **SITZMÖBEL**
SEATING
SIÈGE

(30) Priorität: 21.11.2019 DE 102019131428
(43) Veröffentlichungstag der Anmeldung: 26.05.2021
(73) Patentinhaber: WILKHAHN WILKENING + HAHNE GMBH + CO., 31848 Bad Münder 2 (DE)
(72) Erfinder: OSTER, Yannick, 30449 Hannover (DE); GEHNER, Carsten, 30163 Hannover (DE)
(74) Vertreter: Tetzner, Michael

(56) Entgegenhaltungen:
- AT-A4- 506 292

## Beschreibung

Die Erfindung betrifft ein Sitzmöbel, das zumindest von einer aufrechten Grundstellung in eine zurückgeneigte Stellung und umgekehrt verschwenkbar ist.

Derartige Sitzmöbel kommen insbesondere als Bürostühle zum Einsatz und weisen eine sogenannte Synchronmechanik auf, bei der ein gleichzeitiges Verschwenken von Rückenlehne und Sitz stattfindet, wobei der Schwenkwinkel der Rückenlehne üblicherweise etwa doppelt so groß wie der Schwenkhebel des Sitzes eingestellt wird. Die meisten auf dem Markt bekannten Synchronmechaniken weisen jedoch eine relativ hohe Anzahl an Dreh- oder Schwenkgelenken auf.

Aus der EP 1 989 963 B1 ist ein Sitzmöbel bekannt, dass eine Tragstruktur, einen Sitz und eine an einem Trägerarm angeordnete Rückenlehne aufweist, wobei sich der Sitz an einer mit dem Trägerarm verbundenen Biegefeder abstützt, die so angeordnet ist, dass sie bei Belastung des Sitzes transversal zu ihrer Längserstreckung elastisch auslenkbar ist. Der Sitz ist an seinem vorderen Ende mit der Tragstruktur über ein etwa vertikal verlaufendes Langloch an der Tragstruktur und ein im Wesentlichen horizontal verlaufendes Langloch am Sitz verbunden, wobei eine Welle durch die beiden Langlöcher hindurchgeführt ist, welche im Bereich des freien Endes der Biegefeder auf dieser aufliegt. Die Biegefeder übernimmt dabei die Funktion eines Kraftspeichers, durch den eine durch weitere Gelenkpunkte definierte Zurücklehnbewegung abgefedert wird. Das Anheben des Sitzes erfolgt bei diesem Bürostuhl durch das vertikal ausgerichtete Langloch an der Tragstruktur.

Die DE 1 297 306 A offenbart einen Kippstuhl mit einem Tragteil und einem mit diesem durch gelenkige Mittel schwenkbar verbundenen Sitzteil unter Verwendung einer Blattfeder, wobei das hintere Ende der Blattfeder am Sitzteil abgestützt ist, während das vordere Ende der Blattfeder über einen Einrichtung zur Einstellung der Federspannung mit dem Tragteil verbunden ist. Das Tragteil weist ferner einen schwenkbaren Anschlag auf, welcher die Blattfeder in einem mittleren Bereich abstützt und bei Belastung der Feder eine Durchbiegung derselben bewirkt.

Ein Stuhl mit einer Blattfeder ist weiterhin aus der DE 103 19 316 A1 bekannt, wobei die Blattfeder in einem Mittelbereich schwenkbar an einer Trageinheit gehaltert ist und sich ein Sitz am vorderen und hinteren Ende auf der Blattfeder abstützt. Der Sitz ist im hinteren Bereich gelenkig mit einem schwenkbar an der Trageinheit angelenkten Verbindungsarm gekoppelt, der die Rückenlehne trägt. Ein weiteres Beispiel ist aus AT506292A4 bekannt.

Der Erfindung liegt die Aufgabe zugrunde, ein Sitzmöbel zu schaffen, das die Funktion der Synchronmechanik mit einer relativ geringen Anzahl an Bauteilen realisiert. Erfindungsgemäß wird die Aufgabe durch ein Sitzmöbel mit einer Tragstruktur, einem Sitz, einer Rückenlehne und einer Federstruktur realisiert, wobei die Federstruktur mit der Rückenlehne eine kinematische Einheit bildet und der Sitz mit der Federstruktur verbunden ist. Ferner ist die Federstruktur in einem Mittelbereich um eine hintere Gelenkachse an der Tragstruktur verschwenkbar gelagert und weist in einem vorderen Bereich eine vordere Gelenkachse auf, die beweglich an der Tragstruktur gehaltert ist, sodass das Sitzmöbel zumindest von einer aufrechten Grundstellung um die hintere Gelenkachse in eine zurückgeneigte Stellung verschwenkbar ist. Die Federstruktur ist in einer Seitenansicht L-förmig ausgebildet ist, wobei ein im Wesentlichen horizontal verlaufender Schenkel zur Anbindung des Sitzes und ein sich nach oben erstreckender Schenkel zur Anbindung oder Ausbildung der Rückenlehne vorgesehen sind. Weiterhin sind die vordere und die hintere Gelenkachse fest mit der Federstruktur verbunden, wobei die vordere Gelenkachse in einer Führung beweglich an der Tragstruktur gehaltert ist und die Führung so ausgerichtet ist, dass sich beim Verschwenken des Sitzmöbels von der aufrechten Grundstellung in die zurückgeneigte Stellung und umgekehrt eine Veränderung des Abstands der beiden Gelenkachsen und eine dadurch bedingte elastische Verformung der Federstruktur ergibt.

Durch dieses Konzept zeichnet sich die Mechanik des Stuhles durch eine sehr flache Bauart und eine reduzierte Anzahl an Bauteilen aus.

Weitere Ausgestaltungen der Erfindung sind Gegenstand der Unteransprüche.

Gemäß einer bevorzugten Ausgestaltung der Erfindung ist die Federstruktur zumindest im Bereich zwischen der vorderen und der hinteren Gelenkachse, vorzugsweise aber in ihrer gesamten Länge nach Art einer Blattfeder ausgebildet.

Durch eine geschickte Anbindung des Sitzes an die Federstruktur kann die elastische Verformung der Federstruktur zum Anheben des Sitzes bei der Zurücklehnbewegung genutzt werden. Die Blattfeder übernimmt somit nicht nur die Funktion eines Kraftspeichers, sondern zusätzlich auch die Funktion einer Anhebekinematik, die bei anderen Produktbeispielen über eine entsprechende Vier-Gelenk-Kette realisiert wird (DE 10 2014 103 780 B3). Die Führung kann insbesondere durch eine Kulisse, einen Schlitz oder eine Nut gebildet werden, wobei sich die vordere Gelenkachse in der aufrechten Grundstellung in einer Mittelstellung in der Führung und in der zurückgeneigten Stellung in einer ersten Endstellung befindet. Das Sitzmöbel kann dann ferner auch eine nach vorne geneigte Stellung einnehmen, in der sich die vordere Gelenkachse in der anderen Endstellung in der Führung befindet.

Es ist besonders vorteilhaft, wenn sich die durch die Veränderung des Abstandes der beiden Gelenkachsen bedingte elastische Verformung der Federstruktur eine Wölbung der Federstruktur im Sinne einer Anhebung des vorderen Bereichs des Sitzes ergibt.

Gemäß einer weiteren Ausgestaltung der Erfindung wird der Sitz über vordere Sitzanbindungsmittel und hintere Sitzanbindungsmittel an der Federstruktur gehaltert. Dabei können die vorderen Sitzanbindungsmittel vorzugsweise zwischen der vorderen und der hinteren Gelenkachse und die hinteren Sitzanbindungsmittel hinter der hinteren Gelenkachse mit der Federstruktur verbunden werden. Die Federstruktur bildet in der zurückgeneigten Stellung einen Wölbungsbogen mit einem Scheitelpunkt zwischen der vorderen und der hinteren Gelenkachse aus. Dabei hat es sich als besonders vorteilhaft erwiesen, wenn die vorderen Sitzanbindungsmittel vor oder auf dem Scheitelpunkt des Wölbungsbogens mit der Federstruktur verbunden sind, um eine optimale Anhebung des vorderen Bereichs des Sitzes beim Zurücklehnen zu gewährleisten.

Gemäß einer weiteren, optionalen Ausgestaltung der Erfindung ist die hintere Gelenkachse zur Realisierung einer seitlichen Schwenkbarkeit des Sitzmöbels seitlich kippbar an der Tragstruktur gelagert. Dies kann insbesondere dadurch erfolgen, dass die hintere Gelenkachse mittig an der Tragstruktur gelagert wird. Dabei wird beispielsweise an der Tragstruktur eine konvex gekrümmte Abrollbahn vorgesehen, auf welcher die hintere Gelenkachse bei einer seitlichen Schwenkbewegung des Sitzmöbels abrollt.

Weitere Ausgestaltungen der Erfindung werden anhand der nachfolgenden Beschreibung und der Zeichnung näher erläutert.

In der Zeichnung zeigen
- Fig. 1: eine kinematische Darstellung des Sitzmöbels in der aufrechten Grundstellung,
- Fig. 2: eine kinematische Darstellung des Sitzmöbels in der zurückgeneigten Stellung,
- Fig. 3: eine kinematische Darstellung des Sitzmöbels in der nach vorne geneigten Stellung,
- Fig. 4: eine schematische Seitenansicht des Sitzmöbels,
- Fig. 5: eine schematische Draufsicht des Sitzmöbels,
- Fig. 6: eine schematische Rückansicht des Sitzmöbels im Bereich der Lagerung der hinteren Gelenkachse und
- Fig. 7: eine Schnittdarstellung längs der Linie A-A der Fig. 6.

Das in Fig. 1 in seiner aufrechten Grundstellung dargestellte Sitzmöbel besteht im Wesentlichen aus einer Tragstruktur 1, einem Sitz 2, einer Rückenlehne 3 und einer Federstruktur 4, wobei die Federstruktur 4 mit der Rückenlehne 3 eine kinematische Einheit bildet und der Sitz 2 mit der Federstruktur 4 verbunden ist. Die Federstruktur 4 ist in einem Mittelbereich um eine hintere Gelenkachse 5 an der Tragstruktur 1 verschwenkbar gelagert. Weiterhin weist die Federstruktur 4 in einem vorderen Bereich eine vordere Gelenkachse 6 auf, die beweglich an der Tragstruktur 1 gehaltert ist. Das Sitzmöbel ist von der in Fig. 1 gezeigten aufrechten Grundstellung um die hintere Gelenkachse 5 in die in Fig. 2 dargestellte zurückgeneigte Stellung verschwenkbar. Die beiden Gelenkachsen 5, 6 sind fest mit der Federstruktur 4 verbunden. Während die hintere Gelenkachse 5 ortsfest an der Tragstruktur 1 gelagert ist, ist die vordere Gelenkachse 6 in einer an der Tragstruktur 1 angebrachten Führung 7 beweglich gehaltert. Die Führung 7 ist beispielsweise nach Art einer Kulisse, einem Schlitz oder einer Nut ausgebildet, in der die vordere Gelenkachse 6 verschiebbar geführt ist. Die Führung 7 ist im dargestellten Ausführungsbeispiel leicht gekrümmt ausgebildet, könnte aber prinzipiell auch gerade ausgerichtet sein. In jedem Fall wird sie so ausgerichtet, dass sich der Abstand zwischen der hinteren Gelenkachse 5 und der vorderen Gelenkachse 6 von der in Fig. 1 dargestellten aufrechten Grundstellung beim Zurücklehnen in die in Fig. 2 gezeigte zurückgeneigte Stellung verkürzt. Dies wird dadurch ermöglicht, dass die Federstruktur 4 beim Zurückneigen einen zunehmenden Wölbungsbogen 8 mit einem Scheitelpunkt zwischen der vorderen und der hinteren Gelenkachse 6, 5 ausbildet.

Der Sitz 2 ist über vordere Sitzanbindungsmittel 10 und hintere Sitzanbindungsmittel 11 an der Federstruktur gehaltert, wobei die vorderen Sitzanbindungsmittel 10 vorzugsweise zwischen der vorderen und der hinteren Gelenkachse 6, 5 und die hinteren Sitzanbindungsmittel 11 hinter der hinteren Gelenkachse 5 mit der Federstruktur verbunden sind. Die vorderen Sitzanbindungsmittel 10 sind insbesondere vor oder auf dem Scheitelpunkt 9 des Wölbungsbogens 8 mit der Federstruktur 4 verbunden, wodurch sich beim Zurückneigen ein Anheben des vorderen Bereichs des Sitzes 2 ergibt.

Die Federstruktur 4 ist an sich L-förmig ausgebildet, wobei der im Wesentlichen horizontale Schenkel zur Anbindung des Sitzes 2 vorgesehen ist, während der sich nach oben erstreckende Schenkel zur Anbindung bzw. Ausbildung der Rückenlehne 3 vorgesehen ist. Die Rückenlehne 3 kann somit direkt an der Federstruktur 4 ausgebildet sein oder wird über geeignete Halterungsmittel an der Federstruktur 4 befestigt. Die Federstruktur 4 ist vorzugsweise als Blattfeder ausgebildet und ist so dimensioniert, dass sich der Winkel zwischen Sitz 2 und Rückenlehne 3 beim Zurücklehnen in die zurückgeneigte Stellung gemäß Fig. 2 vergrößert, um dadurch das gewünschte Synchronverhältnis einzustellen. Üblicherweise verändert sich der Winkel der Rückenlehne zwischen den Stellungen gemäß Fig. 1 und Fig. 2 etwa doppelt so stark wie der Winkel des Sitzes 2.

Im dargestellten Ausführungsbeispiel ist die Führung 7 so ausgebildet, dass sich die vordere Gelenkachse 6 in der aufrechten Grundstellung gemäß Fig. 1 in einer Mittelstellung in der Führung 7 und in der zurückgeneigten Stellung gemäß Fig. 2 in einer ersten Endstellung befindet. Darüber hinaus ist es aber auch möglich, dass das Sitzmöbel in eine nach vorne geneigte Stellung gebracht werden kann, wie das in Fig. 3 dargestellt ist. In dieser Stellung nimmt die vordere Gelenkachse die andere Endstellung in der Führung 7 ein. Dies wird dadurch erreicht, dass die Blattfeder 4 in der aufrechten Grundstellung gemäß Fig. 1 zwischen den beiden Gelenkachsen 5, 6 ebenfalls schon einen leichten Wölbungsbogen ausbildet, der dann in der Stellung gemäß Fig. 3 weiter abgeflacht ist. Letztendlich werden die in Fig. 1 bis Fig. 3 gezeigten Stellung durch die Führungsbahn der Führung 7 entscheidend beeinflusst. Darüber hinaus haben aber auch die Elastizität der Federstruktur 4 und dem Ort, wo die vorderen Sitzanbindungsmittel 10 und die hinteren Sitzanbindungsmittel 11 mit der Federstruktur verbunden sind, einen großen Einfluss auf die Synchronbewegung.

Aus den schematischen Figuren 4 und 5 ist die räumliche Anordnung der verschiedenen Bauteile ersichtlich. Man erkennt dort insbesondere auch, dass die vorderen und hinteren Sitzanbindungsmittel 10, 11 jeweils paarweise vorhanden sind und seitlich an der als Blattfeder ausgebildeten Federstruktur 4 befestigt sind. Selbstverständlich können sowohl der Sitz 2 mit einer geeigneten Sitzauflage 12 als auch die Rückenlehne 3 mit einer Rückenlehnenauflage 13 versehen werden. Die Tragstruktur 1 weist ferner in üblicher Art und Weise ein oder mehrere Standfüße auf. Bei Verwendung einer zentralen Säule ist diese meist teleskopierbar und stützt sich mit einem Fußkreuz 14 am Boden ab. Im dargestellten Ausführungsbeispiel sieht der Sitz 2 einen Sitzrahmen vor, auf den die Sitzauflage 12 freitragend aufgespannt ist.

In einer optionalen Ausgestaltung der Erfindung kann eine seitliche Schwenkbarkeit des Sitzmöbels dadurch erreicht werden, dass die hintere Gelenkachse 5 seitlich kippbar an der Tragstruktur 1 gehaltert ist. Dazu wird die hintere Gelenkachse 5 vorzugsweise mittig an der Tragstruktur 1 gehaltert, wie dies aus Fig. 6 und Fig. 7 hervorgeht. Hierzu ist an der Tragstruktur 1 eine konvex gekrümmte Abrollbahn 15 vorgesehen, auf der die hintere Gelenkachse 5 mittig gelagert ist. Damit die hintere Gelenkachse 5 nicht seitlich abrutscht, ist auf der Abrollbahn beispielsweise eine Zahnleiste 16 aufgebracht, die mit einem verzahnten Bereich 5a an der hinteren Gelenkachse 5 in Verzahnungseingriff kommt. Die hintere Gelenkachse 5 wird in Längsrichtung des Stuhles zudem durch eine Umhausung 17 in Position gehalten, um zu verhindern, dass der verzahnte Bereich der hinteren Welle 5 außer Eingriff mit der Zahnleiste 16 gerät. Durch die Abrollbewegung wandert der momentane Drehpunkt bei seitlicher Neigung des Sitzmöbels nach außen, wodurch die seitliche Beweglichkeit des Sitzmöbels ermöglicht wird.

## Patentansprüche

1. Sitzmöbel mit einer Tragstruktur (1), einem Sitz (2), einer Rückenlehne (3) und einer Federstruktur (4), wobei die Federstruktur (4) mit der Rückenlehne (3) eine kinematische Einheit bildet und der Sitz (2) mit der Federstruktur (4) verbunden ist und wobei ferner die Federstruktur (4) in einem Mittelbereich um eine hintere Gelenkachse (5) an der Tragstruktur (1) verschwenkbar gelagert ist und in einem vorderen Bereich eine fest mit der Federstruktur (4) verbundene, vordere Gelenkachse (6) aufweist, die in einer Führung (7) beweglich an der Tragstruktur (1) gehaltert ist, sodass das Sitzmöbel zumindest von einer aufrechten Grundstellung um die hintere Gelenkachse (5) in eine zurückgeneigte Stellung verschwenkbar ist, wobei
die Federstruktur (4) in einer Seitenansicht L-förmig ausgebildet ist, wobei ein im Wesentlichen horizontal verlaufender Schenkel zur Anbindung des Sitzes und ein sich nach oben erstreckender Schenkel zur Anbindung oder Ausbildung der Rückenlehne vorgesehen sind und
auch die hintere Gelenkachse (5) fest mit der Federstruktur (4) verbunden ist, wobei die Führung (7) der vorderen Gelenkachse (6) so ausgerichtet ist, dass sich beim Verschwenken des Sitzmöbels von der aufrechten Grundstellung in die zurückgeneigte Stellung und umgekehrt eine Veränderung des Abstandes der beiden Gelenkachsen (5, 6) und eine dadurch bedingte elastische Verformung der Federstruktur (4) ergibt.

2. Sitzmöbel nach Anspruch 1, **dadurch gekennzeichnet, dass** die durch die Veränderung des Abstandes der beiden Gelenkachsen (5, 6) bedingte elastische Verformung der Federstruktur (4) eine Wölbung der Federstruktur im Sinne einer Anhebung eines vorderen Endes des Sitzes ergibt.

3. Sitzmöbel nach Anspruch 1, **dadurch gekennzeichnet, dass** die Federstruktur (4) zumindest im Bereich zwischen der vorderen und der hinteren Gelenkachse (6, 5) nach Art einer Blattfeder ausgebildet ist.

4. Sitzmöbel nach Anspruch 1, **dadurch gekennzeichnet, dass** die Führung (7) durch eine Kulisse, einen Schlitz oder eine Nut gebildet wird und sich die vordere Gelenkachse (6) in der aufrechten Grundstellung in einer Mittelstellung in der Führung (7) und in der zurückgeneigten Stellung in einer ersten Endstellung befindet.

5. Sitzmöbel nach Anspruch 4, **dadurch gekennzeichnet, dass** das Sitzmöbel ferner eine nach vorne geneigte Stellung vorsieht, in der sich die vordere Gelenkachse (6) in der anderen Endstellung in der Führung (7) befindet.

6. Sitzmöbel nach Anspruch 1, **dadurch gekennzeichnet, dass** die hintere Gelenkachse (5) zur Realisierung einer seitlichen Schwenkbarkeit des Sitzmöbels seitlich kippbar an der Tragstruktur (1) gelagert ist.

7. Sitzmöbel nach Anspruch 6, **dadurch gekennzeichnet, dass** die hintere Gelenkachse (5) mittig an der Tragstruktur (1) gelagert ist.

8. Sitzmöbel nach Anspruch 6, **dadurch gekennzeichnet, dass** die Tragstruktur (1) zur Lagerung der hinteren Gelenkachse (5) eine konvex gekrümmte Abrollbahn (15) aufweist, auf welcher die hintere Gelenkachse (5) bei einer seitlichen Schwenkbewegung des Sitzmöbels abrollt.

9. Sitzmöbel nach Anspruch 1, **dadurch gekennzeichnet, dass** der Sitz (2) über vordere Sitzanbindungsmittel (10) und hintere Sitzanbindungsmittel (11) an der Federstruktur gehaltert ist.

10. Sitzmöbel nach Anspruch 9, **dadurch gekennzeichnet, dass** die vorderen Sitzanbindungsmittel (10) zwischen der vorderen und der hinteren Gelenkachse (6, 5) und die hinteren Sitzanbindungsmittel (11) hinter der hinteren Gelenkachse (5) mit der Federstruktur (4) verbunden sind.

11. Sitzmöbel nach Anspruch 1, **dadurch gekennzeichnet, dass** die Federstruktur (4) in der zurückgeneigten Stellung einen Wölbungsbogen (8) mit einem Scheitelpunkt (9) zwischen der vorderen und der hinteren Gelenkachse (6, 5) ausbildet.

12. Sitzmöbel nach Anspruch 10 und 11, **dadurch gekennzeichnet, dass** die vorderen Sitzanbindungsmittel (10) vor oder auf dem Scheitelpunkt (9) des Wölbungsbogens (8) mit der Federstruktur (4) verbunden sind.

## Claims

1. Seating furniture comprising a support structure (1), a seat (2), a backrest (3) and a spring structure (4), wherein the spring structure (4) forms a kinematic unit with the backrest (3) and the seat (2) is connected to the spring structure (4), and wherein the spring structure (4) is further pivotably mounted about a rear articulation pin (5) in a central region on the support structure (1) and, in a front region, has a front articulation pin (6) which is fixedly connected to the spring structure (4) and is movably mounted on the support structure (1) in a guide (7), such that the seating furniture can be pivoted at least from an upright initial position about the rear articulation pin (5) into a reclined position, wherein
the spring structure (4) is L-shaped in a side view, wherein a substantially horizontal limb is provided for connecting the seat and an upwardly extending limb is provided for connecting or forming the backrest, and
the rear hinge pin (5) is also fixedly connected to the spring structure (4), wherein the guide (7) of the front articulation pin (6) is oriented such that when the seating furniture is pivoted from the upright initial position to the reclined position and vice versa, a change in the distance between the two articulation pins (5, 6) and an elastic deformation of the spring structure (4) caused thereby results.

2. Seating furniture according to claim 1, **characterized in that** the elastic deformation of the spring structure (4) caused by the change in the distance between the two articulation pins (5, 6) results in a curvature of the spring structure in the sense of raising a front end of the seat.

3. Seating furniture according to claim 1, **characterized in that** the spring structure (4) is designed in the manner of a leaf spring, at least in the region between the front and the rear articulation pin (6, 5).

4. Seating furniture according to claim 1, **characterized in that** the guide (7) is formed by a slotted link, a slot or a groove, and the front articulation pin (6) is located in a central position in the guide (7) in the upright initial position and is located in a first end position in the reclined position.

5. Seating furniture according to claim 4, **characterized in that** the seating furniture also provides a forwardly inclined position in which the front articulation pin (6) is located in the other end position in the guide (7).

6. Seating furniture according to claim 1, **characterized in that** the rear articulation pin (5) is mounted on the support structure (1) so as to be laterally tiltable in order to achieve lateral pivotability of the seating furniture.

7. Seating furniture according to claim 6, **characterized in that** the rear articulation pin (5) is mounted centrally on the support structure (1).

8. Seating furniture according to claim 6, **characterized in that** the support structure (1), for mounting the rear articulation pin (5), has a convexly curved rolling surface (15) on which the rear articulation pin (5) rolls during a lateral pivoting movement of the seating furniture.

9. Seating furniture according to claim 1, **characterized in that** the seat (2) is held on the spring structure via front seat connection means (10) and rear seat connection means (11).

10. Seating furniture according to claim 9, **characterized in that** the front seat connection means (10) are connected to the spring structure (4) between the front and rear articulation pin (6, 5) and the rear seat connection means (11) are connected to the spring structure behind the rear articulation pin (5).

11. Seating furniture according to claim 1, **characterized in that** the spring structure (4) forms a curved arch (8) with an apex (9) between the front and rear articulation pins (6, 5) in the reclined position.

12. Seating furniture according to claims 10 and 11, **characterized in that** the front seat connection means (10) are connected to the spring structure (4) in front of or on the apex (9) of the curved arch (8).

## Revendications

1. Siège comprenant une structure porteuse (1), une assise (2), un dossier (3) et une structure à ressort (4), où la structure à ressort (4) forme, avec le dossier (3), une unité cinématique, et l'assise (2) est reliée à la structure à ressort (4) et où en outre la structure à ressort (4), dans une zone centrale, est montée sur la structure porteuse (1) en pouvant pivoter autour d'un axe d'articulation arrière (5) et, dans une zone située à l'avant, présente un axe d'articulation avant (6) fixement relié la structure à ressort (4), ledit axe d'articulation avant étant maintenu, dans un guidage (7), mobile sur la structure porteuse (1), de sorte que le siège, au moins à partir d'une position de base verticale, peut pivoter autour de l'axe d'articulation arrière (5) dans une position inclinée vers l'arrière, où la structure à ressort (4) est configurée, dans une vue latérale, en forme de L, où il est prévu une branche s'étendant pratiquement de façon horizontale et servant à la fixation de l'assise, et une branche s'étendant vers le haut et servant à la fixation ou à la configuration du dossier, et l'axe d'articulation arrière (5) est aussi fixement relié à la structure à ressort (4), où le guidage (7) de l'axe d'articulation avant (6) est orienté de manière telle que, lors du pivotement du siège passant de la position de base verticale à la position inclinée vers l'arrière et inversement, il se produit une modification de l'espacement entre les deux axes d'articulation (5, 6) et, résultant de cette modification, il se produit une déformation élastique de la structure à ressort (4).

2. Siège selon la revendication 1, **caractérisé en ce que** la déformation élastique de la structure à ressort (4) due à la modification de l'espacement entre les deux axes d'articulation (5, 6) produit un bombement de la structure à ressort dans le sens d'un soulèvement d'une extrémité avant de l'assise.

3. Siège selon la revendication 1, **caractérisé en ce que** la structure à ressort (4), au moins dans la zone comprise entre les axes d'articulation avant et arrière (6, 5), est configurée à la façon d'un ressort à lames.

4. Siège selon la revendication 1, **caractérisé en ce que** le guidage (7) est formé par une coulisse, une fente ou une rainure, et l'axe d'articulation avant (6), dans la position de base verticale, se trouve dans une position médiane dans le guidage (7) et, dans la position inclinée vers l'arrière, se trouve dans une première position de fin de course.

5. Siège selon la revendication 4, **caractérisé en ce qu'**il est prévu en outre, pour le siège, une position inclinée vers l'avant, position dans laquelle l'axe d'articulation avant (6) se trouve, dans le guidage (7), dans l'autre position de fin de course.

6. Siège selon la revendication 1, **caractérisé en ce que** l'axe d'articulation arrière (5), pour permettre une orientabilité latérale du siège, est monté en pouvant basculer latéralement sur la structure porteuse (1).

7. Siège selon la revendication 6, **caractérisé en ce que** l'axe d'articulation arrière (5) est monté au milieu de la structure porteuse (1).

8. Siège selon la revendication 6, **caractérisé en ce que** la structure porteuse (1), pour le logement de l'axe d'articulation arrière (5), présente un chemin de roulement (15) courbe de façon convexe, chemin de roulement sur lequel se déplace l'axe d'articulation arrière (5) lors d'un mouvement pivotant latéral du siège.

9. Siège selon la revendication 1, **caractérisé en ce que** l'assise (2) est maintenue sur la structure à ressort par des moyens de fixation avant (10) de l'assise et par des moyens de fixation arrière (11) de l'assise.

10. Siège selon la revendication 9, **caractérisé en ce que** les moyens de fixation avant (10) de l'assise sont reliés à la structure à ressort (4) en étant placés entre les axes d'articulation avant et arrière (6, 5), les moyens de fixation arrière (11) de l'assise étant placés derrière l'axe d'articulation arrière (5).

11. Siège selon la revendication 1, **caractérisé en ce que** la structure à ressort (4), dans la position inclinée vers l'arrière, forme un arc de voûte (8) ayant un sommet (9) se trouvant entre les axes d'articulation avant et arrière (6, 5).

12. Siège selon les revendications 10 et 11, **caractérisé en ce que** les moyens de fixation avant (10) de l'assise sont reliés à la structure à ressort (4) en étant placés avant ou sur le sommet (9) de l'arc de voûte (8).
